# DEMANDE DE BREVET EUROPEEN

(11) **EP 4 759 750 A1**
(43) Date de publication de la demande: **17.06.2026**
(21) Numéro de dépôt: 25221962.1
(22) Date de dépôt: 09.12.2025
(51) Int. Cl.: B65F 1/00

(54) **SAC-POUBELLE A LIEN DETACHABLE**

(30) Priorité: 10.12.2024 FR 2413816; 02.06.2025 FR 2505907
(71) Demandeur: Sphere, 75116 Paris (FR)
(72) Inventeur: PERSENDA, John, 75016 Paris (FR)
(74) Mandataire: Ipsilon

(57) **Abrégé**

L'invention concerne un sac-poubelle (1) à lien détachable (10) comportant :
- une première portion (2) d'un film plastique et une deuxième portion (3) d'un film plastique, la première portion (2) de film plastique et la deuxième portion (3) de film plastique se recouvrant, notamment totalement, et étant soudées l'une à l'autre le long de deux lignes de soudure latérale (4, 5), notamment parallèles, de manière à former deux bords latéraux (6, 7), notamment parallèles, du sac-poubelle (1),
- une embouchure (8),
- un fond (9), opposé à l'embouchure (8),
- un lien détachable (10) soudé à la première portion (2) de film plastique et/ou à la deuxième portion (3) de film plastique au niveau d'au moins une zone d'attache (11, 15) correspondant à une portion d'au moins une des deux lignes de soudure latérale (4, 5).

## Description

### Domaine technique

La présente invention concerne le domaine des sacs-poubelles.

En particulier, elle concerne un sac-poubelle à lien détachable, un rouleau de sacs-poubelle à lien détachable, et un procédé de fabrication d'un sac-poubelle à lien détachable.

### Arrière-plan technologique

Les sacs-poubelle peuvent être généralement différenciés en fonction de leur système de fermeture.

Les sacs-poubelle à lien détachable comportent un lien détachable (également appelé « lien traditionnel » ou encore « lien classique »), généralement en plastique, dont l'une de ses extrémités est soudé au fond du sac-poubelle (au niveau d'une soudure de fond, par exemple une soudure à plat ou en étoile) et dont l'autre extrémité est libre à l'extérieur du sac-poubelle. Afin de fermer le sac-poubelle, l'utilisateur doit, premièrement, détacher le lien du sac-poubelle, puis deuxièmement, le nouer manuellement autour de l'embouchure du sac-poubelle. Les sacs-poubelle à lien détachable sont peu coûteux mais nécessite deux étapes manuelles pour fermer le sac-poubelle comme indiqué ci-dessus. En outre, le lien détachable peut être parfois difficile à trouver pour l'utilisateur. Il peut également être perdu, par exemple en marchant dessus, et peut ainsi se retrouver dans la nature en tant que polluant.

Il existe des sacs-poubelle à lien détachable de la gamme « Lien pratique^{®} » de la marque « Handy Bag », qui par rapport aux sacs-poubelle à lien détachable traditionnels, comporte un lien détachable dont l'extrémité libre est fixée en partie haute et à l'extérieur du sac-poubelle, à l'aide d'un autocollant. Cependant, cette fixation du lien détachable à l'aide d'un autocollant complexifie le procédé de fabrication du sac-poubelle.

Les sacs-poubelle à lien coulissant sont équipés d'un lien coulissant, généralement en plastique, qui est inséré dans un ourlet en haut du sac-poubelle, c'est-à-dire au niveau de son embouchure. Pour fermer le sac-poubelle, il suffit de tirer sur le lien. Les sacs-poubelle à lien coulissant sont faciles à fermer et à transporter grâce à la présence du lien coulissant. Cependant, ils sont souvent plus coûteux que les sacs-poubelle à lien détachable. En outre, le lien coulissant peut parfois se casser si le sac-poubelle est trop rempli et qu'il est donc trop lourd.

Les sacs-poubelle à anses sont dotés généralement de deux ou quatre anses intégrées de chaque côté de l'embouchure du sac-poubelle. Pour fermer le sac-poubelle, il suffit de nouer les anses ensemble. Les sacs-poubelle à anses sont très faciles à fermer et à transporter grâce aux anses. En effet, les anses offrent une prise en main confortable. Cependant, les sacs-poubelle à anses offrent une fermeture moins sécurisée que les sacs-poubelle à lien détachable ou coulissant. Par ailleurs, les anses peuvent se déchirer si le sac-poubelle est trop rempli et qu'il est donc trop lourd.

L'invention vise à perfectionner encore les sacs-poubelle à lien détachable et leurs procédés de fabrication, et notamment à remédier à tout ou partie des inconvénients ci-dessus.

Elle vise notamment à améliorer encore l'étanchéité des sacs-poubelle à lien détachable, à limiter voire éliminer le risque pour l'utilisateur de ne pas trouver le lien détachable et/ou à limiter voire éliminer le risque de perte du lien détachable.

### Résumé de l'invention

Sac-poubelle à lien détachable

L'invention a ainsi pour objet, selon un premier de ses aspects, un sac-poubelle à lien détachable comportant :
- une première portion d'un film plastique et une deuxième portion d'un film plastique, la première portion de film plastique et la deuxième portion de film plastique se recouvrant, notamment totalement, et étant soudées l'une à l'autre le long de deux lignes de soudure latérale, notamment parallèles, de manière à former deux bords latéraux, notamment parallèles, du sac-poubelle,
- une embouchure,
- un fond, opposé à l'embouchure,
- un lien détachable soudé à la première portion de film plastique et/ou à la deuxième portion de film plastique au niveau d'au moins une zone d'attache correspondant à, ou située sur, une portion d'au moins une des deux lignes de soudure latérale.

Par « embouchure », on entend l'ouverture du sac-poubelle par laquelle on peut introduire des objets, tels que par exemple des déchets, à l'intérieur du sac-poubelle.

On peut par exemple également parler de « gueule » pour désigner l'embouchure du sac-poubelle.

Par « lien détachable », on entend un lien qui peut être facilement détaché du sac-poubelle par l'utilisateur en exerçant une force de traction sur le lien, au contraire d'un lien coulissant. Le lien détachable ainsi détaché peut alors être noué manuellement autour de l'embouchure du sac-poubelle de manière à fermer ce dernier.

Le lien détachable peut être totalement détaché du sac-poubelle, en particulier au niveau de la ou des zones d'attache.

Le lien détachable peut être configuré pour être totalement détaché du sac-poubelle, en particulier au niveau de la ou des zones d'attache.

Le lien détachable peut être soudé à la première portion de film plastique et/ou à la deuxième portion de film plastique au niveau de deux zones d'attache correspondant à, ou situées sur, une portion de chacune des deux lignes de soudure latérale, de manière à s'étendre entre les deux lignes de soudure latérale. Cela peut permettre au lien détachable d'avoir chacune de ses extrémités qui est soudée à une ligne de soudure latérale respective, de manière à ce que le lien détachable s'étende entre les deux lignes de soudure latérale. Ainsi, le repérage du lien détachable par l'utilisateur est facilité par rapport à un lien détachable comportant une de ses extrémités qui est libre.

Le lien détachable peut être soudé à la première portion de film plastique et/ou à la deuxième portion de film plastique uniquement au niveau d'une zone d'attache. Dans ce cas, le lien est de préférence détachable au niveau de ladite zone d'attache.

En variante, le lien détachable est soudé à la première portion de film plastique et/ou à la deuxième portion de film plastique uniquement au niveau de deux zones d'attache, l'une correspondant à, ou située sur, une portion d'une des deux lignes de soudure latérale, et l'autre correspondant à, ou située sur, une portion de l'autre ligne de soudure latérale. Dans ce cas, le lien est de préférence détachable au niveau de chaque zone d'attache.

Dans un exemple de réalisation, le lien détachable s'étend entre la première portion de film plastique et la deuxième portion de film plastique. Cela peut permettre au lien détachable d'être positionné à l'intérieur du sac-poubelle. Par rapport à un lien détachable positionné à l'extérieur du sac-poubelle, cela peut permettre de limiter voire d'éliminer le risque de perte du lien détachable, par exemple en marchant dessus. Cela peut également permettre, lorsque le sac-poubelle est placé à l'intérieur d'une poubelle et que l'embouchure du sac-poubelle vient recouvrir la partie haute de la poubelle, que le lien détachable se retrouve positionné à l'extérieur de la poubelle. Cela facilite alors pour l'utilisateur l'accessibilité du lien détachable lorsque le sac-poubelle est placé à l'intérieur d'une poubelle.

De préférence, le lien détachable s'étend dans le sens de la largeur du sac-poubelle, notamment entre les deux lignes de soudure latérale.

De préférence, le lien détachable s'étend à l'intérieur du sac-poubelle, notamment entre la première portion de film plastique et la deuxième portion de film plastique.

La ou les zone(s) d'attache peut(peuvent) être située(s) au niveau du tiers supérieur, préférentiellement au niveau du quart supérieur, de la hauteur du sac-poubelle.

Par « tiers supérieur de la hauteur du sac-poubelle » ou « quart supérieur de la hauteur du sac-poubelle », on entend respectivement le tiers ou le quart de la hauteur du sac-poubelle qui est situé au niveau de l'embouchure du sac-poubelle.

Cela peut permettre au lien détachable d'être positionné en partie haute du sac-poubelle, c'est-à-dire au niveau de son embouchure. Cela peut être avantageux, par exemple lorsque le sac-poubelle est placé à l'intérieur d'une poubelle et que l'embouchure du sac-poubelle vient recouvrir la partie haute de la poubelle, dans la mesure où le lien détachable se retrouve positionné à l'extérieur de la poubelle. Cela facilite alors pour l'utilisateur l'accessibilité du lien détachable lorsque le sac-poubelle est placé à l'intérieur d'une poubelle.

Par exemple, la ou les zone(s) d'attache est(sont) située(s) sur une distance inférieure ou égale à 30 cm, préférentiellement inférieure ou égale à 20 cm, plus préférentiellement inférieure ou égale à 10 cm, en partant de l'embouchure et en allant vers le fond du sac-poubelle tout en suivant un bord latéral du sac-poubelle.

Dans un exemple de réalisation, la ou les zone(s) d'attache est(sont) située(s) sur une distance inférieure ou égale à 5 cm, préférentiellement inférieure ou égale à 4,5 cm, plus préférentiellement inférieure ou égale à 4 cm, encore plus préférentiellement inférieure ou égale à 3,5 cm, en partant de l'embouchure et en allant vers le fond du sac-poubelle tout en suivant un bord latéral du sac-poubelle.

L'embouchure peut comporter deux bords libres.

Les bords libres sont de préférence parallèles entre eux.

Les bords libres sont de préférence perpendiculaires aux bords latéraux.

Dans un exemple de réalisation, l'embouchure est dépourvue d'ourlet.

Dans un autre exemple de réalisation, l'embouchure comporte un ourlet sur chacune de la première portion de film plastique et de la deuxième portion de film plastique. Cela peut permettre d'améliorer la résistance du sac-poubelle au niveau de son embouchure, ce qui peut par exemple présenter un intérêt lorsque le sac-poubelle est placé à l'intérieur d'une poubelle et que l'embouchure du sac-poubelle vient recouvrir la partie haute de la poubelle. Par ailleurs, la présence d'ourlets au niveau de l'embouchure du sac-poubelle, par exemple d'ourlets réalisés vers l'extérieur du sac-poubelle, peut permettre de faciliter la préhension du sac-poubelle par l'utilisateur, d'une part, pour l'ouverture du sac-poubelle, et d'autre part, pour l'insertion du sac-poubelle à l'intérieur d'une poubelle.

Les ourlets peuvent présenter une hauteur inférieure ou égale à 10 cm, préférentiellement inférieure ou égale à 7 cm, plus préférentiellement inférieure ou égale à 6 cm, encore plus préférentiellement inférieure ou égale à 5 cm, voire inférieure ou égale à 4 cm.

Additionnellement, les ourlets peuvent présenter une hauteur supérieure ou égale à 2 cm.

Par exemple, les ourlets présentent une hauteur comprise entre 2 cm et 7 cm, préférentiellement comprise entre 2 cm et 6 cm, plus préférentiellement comprise entre 2 cm et 5 cm, encore plus préférentiellement comprise entre 2 cm et 4 cm.

Les ourlets peuvent présenter une hauteur inférieure ou égale à 5 cm, préférentiellement inférieure ou égale à 4,5 cm, plus préférentiellement inférieure ou égale à 4 cm, encore plus préférentiellement inférieure ou égale à 3,5 cm, notamment inférieure ou égale à 3 cm, voire inférieure ou égale à 2,5 cm. Ainsi, les ourlets peuvent présenter une hauteur réduite. Cela peut permettre d'utiliser une moins grande quantité de film plastique lorsque l'on fabrique un sac-poubelle d'une hauteur donnée, ou peut permettre de limiter la réduction de la hauteur du sac-poubelle causée par la présence d'ourlets lorsque l'on fabrique un sac-poubelle avec une quantité de film plastique donnée.

Les ourlets peuvent présenter une hauteur comprise entre 1 cm et 5 cm, préférentiellement comprise entre 1,5 cm et 4,5 cm, plus préférentiellement comprise entre 2 cm et 4 cm, encore plus préférentiellement comprise entre 2,5 cm et 3,5 cm.

Dans un exemple de réalisation, les ourlets présentent une hauteur comprise 1,5 cm et 3,5 cm, préférentiellement comprise entre 1,7 cm et 3,3 cm, plus préférentiellement comprise entre 1,9 cm et 3,1 cm, encore plus préférentiellement comprise 2,1 cm et 2,9 cm, notamment comprise entre 2,3 cm et 2,7 cm.

Dans un autre exemple de réalisation, les ourlets présentent une hauteur comprise 2,5 cm et 4,5 cm, préférentiellement comprise entre 2,7 cm et 4,3 cm, plus préférentiellement comprise entre 2,9 cm et 4,1 cm, encore plus préférentiellement comprise 3,1 cm et 3,9 cm, notamment comprise entre 3,3 cm et 3,7 cm.

Les ourlets peuvent être réalisés vers l'intérieur du sac-poubelle ou vers l'extérieur du sac-poubelle.

Dans un exemple de réalisation, les ourlets sont réalisés vers l'extérieur du sac-poubelle. La présence de tels ourlets au niveau de l'embouchure du sac-poubelle peut permettre de faciliter l'identification de l'embouchure du sac-poubelle par l'utilisateur.

L'intérieur du sac-poubelle peut être de couleur noire et/ou l'extérieur du sac-poubelle peut être de couleur grise.

Dans un exemple de réalisation, l'intérieur du sac-poubelle est de couleur noire et l'extérieur du sac-poubelle est de couleur grise. Ainsi, la première portion de film plastique et la deuxième portion de film plastique peuvent chacune présenter une face de couleur noire et une face de couleur grise.

Dans un exemple de réalisation, l'intérieur du sac-poubelle est de couleur noire, l'extérieur du sac-poubelle est de couleur grise, l'embouchure comporte un ourlet sur chacune de la première portion de film plastique et de la deuxième portion de film plastique, et les ourlets sont réalisés vers l'extérieur du sac-poubelle. Dans cet exemple de réalisation, les ourlets visibles sur l'extérieur du sac-poubelle sont donc de couleur noire alors que le reste de l'extérieur du sac-poubelle est de couleur grise. Une telle différence de couleur peut permettre de faciliter d'autant plus l'identification de l'embouchure du sac-poubelle par l'utilisateur.

De préférence, chaque ourlet est soudé, notamment uniquement, le long des deux lignes de soudure latérale.

De préférence, le lien détachable est soudé sur les portions des lignes de soudure latérale sur lesquelles sont soudés les ourlets.

De préférence, chaque ourlet n'est pas soudé le long d'une ligne s'étendant entre les deux lignes de soudure latérale.

Dans un exemple de réalisation préféré, chaque ourlet est soudé uniquement le long des deux lignes de soudure latérale. Ainsi, chaque ourlet n'est pas soudé, de manière additionnelle, le long d'une ligne s'étendant entre les deux lignes de soudure latérale, contrairement aux ourlets des sacs-poubelle à lien coulissant.

La ou les zone(s) d'attache peut(peuvent) être située(s) au niveau d'une portion d'au moins une, de préférence de chacune, des deux lignes de soudure latérale qui est située au niveau des ourlets.

Ainsi, le lien détachable est de préférence soudé au niveau des ourlets. Cela est particulièrement avantageux dans la mesure où cela peut permettre de renforcer le sac-poubelle au niveau de la ou des zone(s) d'attache, et ainsi limiter voire éliminer le risque de déchirure du sac-poubelle au niveau des soudures latérales lorsque l'utilisateur détache le lien du sac-poubelle.

De préférence, le fond du sac-poubelle est dépourvu de soudure de fond. Cela peut permettre de renforcer l'étanchéité du sac-poubelle.

La première portion de film plastique et la deuxième portion de film plastique peuvent être définies par un même film plastique.

Ledit film plastique peut être replié sur lui-même le long d'une ligne de pliure de manière à ce que la première portion de film plastique et la deuxième portion de film plastique se trouvent de part et d'autre de la ligne de pliure.

La ligne de pliure peut constituer le fond du sac-poubelle.

Le lien détachable peut présenter une largeur inférieure ou égale à 10 mm, préférentiellement inférieure ou égale à 8 mm, plus préférentiellement inférieure ou égale à 7 mm, encore plus préférentiellement inférieure ou égale à 6 mm, voire inférieure ou égale 5 mm.

Par exemple, le lien détachable présente une largeur égale à 8 mm, 5 mm, 4,5 mm ou 4 mm.

Dans un exemple de réalisation, le lien détachable présente une largeur comprise entre 7 mm et 9 mm, préférentiellement comprise entre 7,2 mm et 8,8 mm, plus préférentiellement comprise entre 7,4 mm et 8,6 mm, encore plus préférentiellement comprise 7,6 mm et 8,4 mm, notamment comprise entre 7,8 mm et 8,2 mm.

La première portion de film plastique et la deuxième portion de film plastique peuvent présenter une épaisseur comprise 15 µm et 80 µm, préférentiellement comprise entre 20 µm et 40 µm, plus préférentiellement comprise entre 24 µm et 37 µm.

L'épaisseur de la première portion de film plastique et de la deuxième portion de film plastique peut être choisie en fonction de la solidité, de la résistance et de l'étanchéité recherchées. En effet, plus l'épaisseur de la première portion de film plastique et de la deuxième portion de film plastique est importante, et plus la solidité, la résistance et l'étanchéité du sac-poubelle seront renforcées.

De préférence, la première portion de film plastique et la deuxième portion de film plastique présentent la même épaisseur.

Le lien détachable peut présenter une épaisseur comprise entre 15 µm et 35 µm, préférentiellement entre 20 µm et 30 µm, plus préférentiellement entre 24 µm et 28 µm.

La première portion de film plastique, la deuxième portion de film plastique et le lien détachable peuvent être chacun réalisés dans un matériau thermofusible, préférentiellement choisi parmi un matériau à base de polyéthylène et/ou de polypropylène, plus préférentiellement choisi parmi un matériau à base de polyéthylène, encore plus préférentiellement choisi parmi un matériau à base de polyéthylène basse densité (PEBD), de polyéthylène haute densité (PEHD) et/ou de polyéthylène basse densité linéaire (LLDPE), voire choisi parmi un matériau à base de polyéthylène basse densité (PEBD) et/ou de polyéthylène haute densité (PEHD).

Le matériau thermofusible, préférentiellement choisi parmi un matériau à base de polyéthylène et/ou de polypropylène, plus préférentiellement choisi parmi un matériau à base de polyéthylène, encore plus préférentiellement choisi parmi un matériau à base de polyéthylène basse densité (PEBD), de polyéthylène haute densité (PEHD) et/ou de polyéthylène basse densité linéaire (LLDPE), voire choisi parmi un matériau à base de polyéthylène basse densité (PEBD) et/ou de polyéthylène haute densité (PEHD), peut être un matériau au moins en partie recyclé ou non.

De préférence, la première portion de film plastique et la deuxième portion de film plastique sont réalisées dans un même matériau thermofusible.

La première portion de film plastique et la deuxième portion de film plastique, d'une part, et le lien détachable, d'autre part, peuvent être réalisés dans un même matériau thermofusible ou être réalisés dans des matériaux thermofusibles différents.

Par exemple, la première portion de film plastique et la deuxième portion de film plastique sont réalisées dans un matériau à base de polyéthylène basse densité (PEBD).

Par exemple, le lien détachable est réalisé dans un matériau à base de polyéthylène haute densité (PEHD).

Le sac-poubelle peut avoir une contenance comprise entre 5 L et 150 L, notamment une contenance de 10 L, 20 L, 30 L, 40 L, 50 L, 100 L ou 130 L.

La largeur du sac-poubelle est égale à la distance entre les bords latéraux du sac-poubelle.

La hauteur du sac-poubelle est égale à la distance entre le fond et l'embouchure du sac-poubelle, notamment la distance entre la ligne de pliure et les bords libres du sac-poubelle.

Dans un exemple de réalisation, le lien détachable présente une longueur égale à la largeur du sac-poubelle.

Cela est particulièrement avantageux dans la mesure où le lien détachable est alors plus court que celui des sacs-poubelle à lien détachable de l'art antérieur qui ont une longueur généralement égale à la hauteur du sac-poubelle. Le sac-poubelle selon l'invention peut donc permettre de réduire la longueur du lien détachable, et donc permettre un gain matière entrainant moins de déchet plastique.

De préférence, le lien détachable est dépourvu d'une ligne ou d'une amorce de déchirure, notamment d'une ligne de prédécoupe.

Une telle ligne ou amorce de déchirure, notamment ligne de prédécoupe, peut permettre à ce que le lien détachable soit sécable en deux parties distinctes.

De préférence, le lien détachable n'est pas sécable en deux parties distinctes.

Les lignes de soudure latérale sont de préférence continues.

La largeur des lignes de soudure latérale peut être comprise entre 0,5 mm et 3 mm, préférentiellement entre 1 mm et 2,5 mm, plus préférentiellement entre 1,5 mm et 2 mm.

Les soudures peuvent être des soudures par induction, haute fréquence, ultrasons, conduction, laser ou chauffage à gaz chaud.

De préférence, le sac-poubelle est conforme à la norme NF EN 13592, notamment en termes d'opacité, de résistance mécanique, d'étanchéité, de résistance du lien détachable.

Rouleau de sacs-poubelle à lien détachable

L'invention a encore pour objet, selon un autre de ses aspects, un rouleau de sacs-poubelle à lien détachable tels que définis ci-dessus.

Le rouleau de sacs-poubelle peut comporter entre 3 et 100 sac-poubelles, préférentiellement entre 4 et 50 sacs-poubelle, plus préférentiellement entre 5 et 35 sacs-poubelle.

Dans un exemple de réalisation, les sacs-poubelle sont prédécoupés et enroulés autour d'un axe parallèle aux lignes de soudure latérale des sacs-poubelle de manière à former un rouleau continu de sacs-poubelle prédécoupés.

Dans un autre exemple de réalisation, les sacs-poubelle sont détachés les uns des autres et enroulés autour d'un axe parallèle aux lignes de soudure latérale des sacs-poubelle de manière à ce que les sacs-poubelles se chevauchent au sein du rouleau (également appelé rouleau « sac à sac », « interleaf » ou « interleaved » en anglais).

### Procédé de fabrication d'un sac-poubelle à lien détachable

L'invention a encore pour objet, selon un autre de ses aspects, un procédé de fabrication d'un sac-poubelle à lien détachable tel que défini ci-dessus, le procédé comportant les étapes consistant à :
a) disposer d'un film plastique sous forme d'une demi-gaine, le film plastique comportant :
   - une ligne de pliure,
   - une première portion et une deuxième portion, séparées par la ligne de pliure, le film plastique étant replié sur lui-même le long de la ligne de pliure de manière à ce que la première portion et la deuxième portion se recouvrent, notamment totalement,
b) positionner le lien détachable entre la première portion et la deuxième portion du film plastique au niveau d'une première ligne de soudure latérale, de préférence perpendiculaire à la ligne de pliure du film plastique,
c) réaliser une soudure le long de la première ligne de soudure latérale de manière à, d'une part, souder le lien détachable à la première portion et à la deuxième portion, et d'autre part, souder la première portion à la deuxième portion formant ainsi un premier bord latéral du sac-poubelle,
d) étendre le lien détachable de la première ligne de soudure latérale à une deuxième ligne de soudure latérale, de préférence distincte et parallèle à la première ligne de soudure latérale, entre la première portion et la deuxième portion du film plastique, de préférence dans une direction parallèle à la ligne de pliure,
e) réaliser une soudure le long de la deuxième ligne de soudure latérale de manière à, d'une part, souder le lien détachable à la première portion et à la deuxième portion, et d'autre part, souder la première portion à la deuxième portion formant ainsi un deuxième bord latéral du sac-poubelle.

De préférence, la ligne de pliure constitue le fond du sac-poubelle.

De préférence, le film plastique sous forme de demi-gaine comporte deux bords libres, opposés à la ligne de pliure.

De préférence, les deux bords libres sont parallèles entre eux et parallèle à la ligne de pliure.

De préférence, les bords libres constituent l'embouchure du sac-poubelle.

De préférence, le lien détachable est conditionné sous forme d'une bobine.

L'étape b) peut être mise en œuvre en introduisant un tube, notamment métallique, par exemple à base d'aluminium, entre la première portion et la deuxième portion du film plastique sous forme de demi-gaine, le lien détachable se trouvant à l'intérieur du tube.

Ainsi, le tube peut jouer le rôle de guide pour le lien détachable lors de son défilement.

Le tube peut être introduit au niveau des bords libres du film plastique sous forme de demi-gaine, de préférence perpendiculairement à la ligne de pliure.

De préférence, le film plastique sous forme de demi-gaine est enroulé autour d'un axe perpendiculaire à la ligne de pliure de manière à former un rouleau.

De préférence, le film plastique sous forme de demi-gaine est obtenue à partir d'un film plastique sous forme d'une gaine, en particulier par découpe de la gaine le long d'une ligne de découpe s'étendant le long de l'axe longitudinal de la gaine.

Dans un exemple de réalisation, le procédé comporte, avant l'étape a), les étapes consistant à :
- disposer d'un film plastique sous forme d'une gaine, puis
- découper la gaine le long d'une ligne de découpe s'étendant le long de l'axe longitudinal de la gaine, de manière à former deux films plastique sous forme de demi-gaine.

Dans cet exemple de réalisation, le film plastique sous forme de demi-gaine de l'étape a) est l'un des deux films plastique sous forme de demi-gaine obtenus après l'étape de découpe de la gaine.

Dans cet exemple de réalisation, l'étape de découpe de la gaine peut permettre la création de deux bords libres sur chacun des deux films plastique sous forme de demi-gaine obtenus.

De préférence, le film plastique sous forme de gaine comporte deux lignes de pliure parallèles s'étendant le long de l'axe longitudinal de la gaine.

La ligne de découpe est située entre les deux lignes de pliure, de préférence à mi-distance entre les deux lignes de pliure.

De préférence, la ligne de découpe et les deux lignes de pliure sont parallèles entre elles.

De préférence, le film plastique sous forme de gaine est enroulé autour d'un axe perpendiculaire à la ligne de découpe de manière à former un rouleau.

Dans un exemple de réalisation, le procédé comporte, entre les étapes a) et b), l'étape consistant à :
- réaliser une impression sur le film plastique sous forme de demi-gaine.

L'impression peut comporter un ou plusieurs caractères alphanumériques et/ou un ou plusieurs logos.

De préférence, l'étape de réalisation d'une impression est réalisée de manière repérée.

Par exemple, on utilise un cylindre autour duquel on vient enrouler le sac-poubelle, le périmètre de la base du cylindre étant égal à la largeur du sac-poubelle. Ainsi, lorsque le cylindre fait un tour, cela correspond à l'impression d'un sac-poubelle.

Dans un exemple de réalisation, le procédé comporte, après l'étape e), l'étape consistant à :
f) réaliser au moins une prédécoupe le long de la première ligne de soudure latérale et/ou de la deuxième ligne de soudure latérale.

L'étape f) peut permettre de faciliter la découpe ultérieure entre 2 sacs-poubelle adjacents, et en particulier la découpe ultérieure du lien détachable entre 2 sacs-poubelle adjacents.

### Brève description des figures

La description qui va suivre en regard des dessins annexés, donnés à titre d'exemples non limitatifs, fera bien comprendre en quoi consiste l'invention et comment elle peut être réalisée. Sur les figures annexées :
[fig. 1] La figure 1 représente, de façon schématique et en perspective, un exemple de sac-poubelle à lien détachable selon l'invention ;
[fig. 2] La figure 2 représente, de façon schématique et en perspective, un autre exemple de sac-poubelle à lien détachable selon l'invention ;
[fig. 3] La figure 3 représente une autre vue de la figure 2 ;
[fig. 4] La figure 4 représente une vue de face du sac-poubelle à lien détachable de la figure 2 ;
[fig. 5] La figure 5 représente une coupe selon le plan V-V de la figure 4 ;
[fig. 6] La figure 6 représente une coupe selon le plan VI-VI de la figure 4 ;
[fig. 7] La figure 7 représente une coupe selon le plan VII-VII de la figure 4 ;
[fig. 8] La figure 8 représente, de façon schématique et en perspective, un autre exemple de sac-poubelle à lien détachable selon l'invention ;
[fig. 9] La figure 9 représente une autre vue de la figure 8 ;
[fig. 10] La figure 10 représente une vue de face du sac-poubelle à lien détachable de la figure 8 ;
[fig. 11] La figure 11 représente une coupe selon le plan XI-XI de la figure 10 ;
[fig. 12] La figure 12 représente une coupe selon le plan XII-XII de la figure 10 ;
[fig. 13] La figure 13 représente une coupe selon le plan XIII-XIII de la figure 10 ; et
[fig. 14] La figure 14 représente une coupe selon le plan XIV-XIV de la figure 10.

### Description de mode(s) de réalisation

Dans les figures, et à moins qu'il n'en soit disposé autrement, les éléments identiques porteront les mêmes signes de référence.

Un exemple de sac-poubelle 1 à lien détachable selon l'invention est représenté à la figure 1.

Le sac-poubelle 1 comporte :
une première portion 2 d'un film plastique et une deuxième portion 3 d'un film plastique, la première portion 2 de film plastique et la deuxième portion 3 de film plastique se recouvrant, notamment totalement, et étant soudées l'une à l'autre le long de deux lignes de soudure latérale 4, 5, notamment parallèles, de manière à former deux bords latéraux 6, 7, notamment parallèles, du sac-poubelle 1,
- une embouchure 8,
- un fond 9, opposé à l'embouchure 8,
- un lien détachable 10 soudé à la première portion 2 de film plastique et/ou à la deuxième portion 3 de film plastique au niveau d'au moins une zone d'attache 11 correspondant à, ou située sur, une portion d'au moins une des deux lignes de soudure latérale 4,5.

Dans l'exemple illustré à la figure 1, le lien détachable 10 comporte une extrémité soudée au niveau de la zone d'attache 11 et une extrémité libre 12.

Dans cet exemple, le lien détachable 10 s'étend entre la première portion 2 de film plastique et la deuxième portion 3 de film plastique. Le lien détachable 10 est ainsi positionné à l'intérieur du sac-poubelle 1.

Dans cet exemple, l'embouchure 8 comporte deux bords libres 13, 14.

Comme illustré à la figure 1, la zone d'attache 11 est située au niveau du tiers supérieur de la hauteur du sac-poubelle 1, et donc en partie haute du sac-poubelle 1.

Un autre exemple de sac-poubelle 1 à lien détachable selon l'invention est représenté aux figures 2 à 4.

Dans l'exemple illustré aux figures 2 à 4, le lien détachable 10 est soudé à la première portion 2 de film plastique et/ou à la deuxième portion 3 de film plastique au niveau de deux zones d'attache 11, 15 correspondant à, ou situées sur, une portion de chacune des deux lignes de soudure latérale 4, 5, de manière à s'étendre entre les deux lignes de soudure latérale 4, 5.

Comme illustré aux figures 2 à 4, les zones d'attache 11, 15 sont situées au niveau du tiers supérieur de la hauteur du sac-poubelle 1, et donc en partie haute du sac-poubelle 1.

Comme illustré à la figure 4, le lien détachable 10 présente une largeur l et une longueur L.

La largeur l du lien détachable 10 est de préférence inférieure ou égale à 10 mm, préférentiellement inférieure ou égale à 8 mm, plus préférentiellement inférieure ou égale à 7 mm, encore plus préférentiellement inférieure ou égale à 6 mm, voire inférieure ou égale 5 mm.

La longueur L du lien détachable 10 est de préférence égale à la largeur du sac-poubelle, c'est-à-dire égale à la distance entre les bords latéraux 6,7 du sac-poubelle.

Les figures 5, 6 et 7 sont des coupes selon les plans V-V, VI-VI et VII-VII, respectivement, de la figure 4.

Comme illustré sur la figure 7, le fond 9 du sac-poubelle 1 est dépourvu de soudure de fond.

En effet, la première portion 2 de film plastique et la deuxième portion 3 de film plastique sont définies par un même film plastique, ce film plastique étant replié sur lui-même le long d'une ligne de pliure 90 de manière à ce que la première portion 2 de film plastique et la deuxième portion 3 de film plastique se trouvent de part et d'autre de la ligne de pliure 90, la ligne de pliure 90 constituant alors le fond 9 du sac-poubelle 1.

Un autre exemple de sac-poubelle 1 à lien détachable selon l'invention est représenté aux figures 8 à 10. Par rapport au sac-poubelle 1 à lien détachable représenté aux figures 2 à 4, le sac-poubelle 1 à lien détachable représenté aux figures 8 à 10 comporte une embouchure 8 comportant un ourlet 20 sur chacune de la première portion 2 de film plastique et de la deuxième portion 3 de film plastique.

Ainsi, le sac-poubelle 1 à lien détachable représenté aux figures 8 à 10 comporte, au niveau de son embouchure 8, des ourlets 20.

Les ourlets 20 sont réalisés vers l'extérieur du sac-poubelle 1. Un des ourlets 20 est formé en repliant sur elle-même la première portion 2 de film plastique, et l'autre ourlet 20 est formé en repliant sur elle-même la deuxième portion 3 de film plastique.

Les ourlets 20 présentent une hauteur h inférieure ou égale à 5 cm, notamment une hauteur comprise 2,5 cm et 4,5 cm, préférentiellement comprise entre 2,7 cm et 4,3 cm, plus préférentiellement comprise entre 2,9 cm et 4,1 cm, encore plus préférentiellement comprise 3,1 cm et 3,9 cm, notamment comprise entre 3,3 cm et 3,7 cm.

Chaque ourlet 20 est soudé uniquement le long des deux lignes de soudure latérale 4, 5. Ainsi, chaque ourlet n'est pas soudé, de manière additionnelle, le long d'une ligne s'étendant entre les deux lignes de soudure latérale 4, 5, contrairement aux ourlets des sacs-poubelle à lien coulissant.

Comme illustré à la figure 10, le lien détachable 10 présente une largeur l et une longueur L.

La largeur l du lien détachable 10 est de préférence comprise entre 7 mm et 9 mm, préférentiellement comprise entre 7,2 mm et 8,8 mm, plus préférentiellement comprise entre 7,4 mm et 8,6 mm, encore plus préférentiellement comprise 7,6 mm et 8,4 mm, notamment comprise entre 7,8 mm et 8,2 mm.

La longueur L du lien détachable 10 est de préférence égale à la largeur du sac-poubelle, c'est-à-dire égale à la distance entre les bords latéraux 6,7 du sac-poubelle.

Les figures 11, 12, 13 et 14 sont des coupes selon les plans XI-XI, XII-XII, XIII-XIII et XIV-XIV, respectivement, de la figure 10.

Comme illustré aux figures 11 et 12, les ourlets 20 sont soudés le long des deux lignes de soudure latérale 4, 5.

Comme illustré à la figure 12, le lien détachable 10 est soudé, à chacune de ses extrémités, à la première portion 2 de film plastique et à la deuxième portion 3 de film plastique au niveau de deux zones d'attache 11, 15.

La zone d'attache 11 est située sur une portion de la ligne de soudure latérale 5, cette portion étant située sur la hauteur du ourlet 20.

La zone d'attache 15 est située sur une portion de la ligne de soudure latérale 4, cette portion étant située sur la hauteur du ourlet 20.

Ainsi, le lien détachable 10 est soudé le long des deux lignes de soudure latérale 4, 5 au niveau des ourlets 20.

Comme illustré à la figure 12, le lien détachable 10 s'étend entre la première portion 2 de film plastique et la deuxième portion 3 de film plastique, c'est-à-dire qu'il s'étend à l'intérieur du sac-poubelle entre les deux lignes de soudure latérale 4, 5.

Comme illustré sur la figure 14, le fond 9 du sac-poubelle 1 est dépourvu de soudure de fond.

En effet, la première portion 2 de film plastique et la deuxième portion 3 de film plastique sont définies par un même film plastique, ce film plastique étant replié sur lui-même le long d'une ligne de pliure 90 de manière à ce que la première portion 2 de film plastique et la deuxième portion 3 de film plastique se trouvent de part et d'autre de la ligne de pliure 90, la ligne de pliure 90 constituant alors le fond 9 du sac-poubelle 1.

Comme illustré à la figure 14, les ourlets 20 ne sont pas soudés le long d'une ligne s'étendant entre les deux lignes de soudure latérale 4, 5, contrairement aux ourlets des sacs-poubelle à lien coulissant.

## Revendications

1. Sac-poubelle (1) à lien détachable (10) comportant :
- une première portion (2) d'un film plastique et une deuxième portion (3) d'un film plastique, la première portion (2) de film plastique et la deuxième portion (3) de film plastique se recouvrant, notamment totalement, et étant soudées l'une à l'autre le long de deux lignes de soudure latérale (4, 5), notamment parallèles, de manière à former deux bords latéraux (6, 7), notamment parallèles, du sac-poubelle (1),
- une embouchure (8),
- un fond (9), opposé à l'embouchure (8),
- un lien détachable (10) soudé à la première portion (2) de film plastique et/ou à la deuxième portion (3) de film plastique au niveau d'au moins une zone d'attache (11, 15) correspondant à une portion d'au moins une des deux lignes de soudure latérale (4, 5).

2. Sac-poubelle (1) selon la revendication 1, le lien détachable (10) étant soudé à la première portion (2) de film plastique et/ou à la deuxième portion (3) de film plastique au niveau de deux zones d'attache (11, 15) correspondant à une portion de chacune des deux lignes de soudure latérale (4, 5), de manière à s'étendre entre les deux lignes de soudure latérale (4, 5).

3. Sac-poubelle (1) selon la revendication 1 ou 2, le lien détachable (10) s'étendant entre la première portion (2) de film plastique et la deuxième portion (3) de film plastique.

4. Sac-poubelle (1) selon l'une quelconque des revendications précédentes, la ou les zone(s) d'attache (11, 15) étant située(s) au niveau du tiers supérieur, préférentiellement au niveau du quart supérieur, de la hauteur du sac-poubelle (1).

5. Sac-poubelle (1) selon l'une quelconque des revendications précédentes, l'embouchure (8) comportant un ourlet (20) sur chacune de la première portion (2) de film plastique et de la deuxième portion (3) de film plastique, les ourlets (20) présentant notamment une hauteur (h) inférieure ou égale à 10 cm, préférentiellement inférieure ou égale à 7 cm, plus préférentiellement inférieure ou égale à 6 cm, encore plus préférentiellement inférieure ou égale à 5 cm, par exemple une hauteur comprise entre 2,5 cm et 4,5 cm.

6. Sac-poubelle (1) selon la revendication 5, les ourlets (20) étant réalisés vers l'intérieur ou vers l'extérieur du sac-poubelle (1), de préférence vers l'extérieur du sac-poubelle (1).

7. Sac-poubelle selon la revendication 5 ou 6, les ourlets (20) étant soudés uniquement le long des deux lignes de soudure latérale (4, 5).

8. Sac-poubelle selon la revendication 7, le lien détachable (10) étant soudé sur les portions des lignes de soudure latérale (4, 5) sur lesquelles sont soudés les ourlets (20).

9. Sac-poubelle (1) selon l'une quelconque des revendications précédentes, le fond (9) du sac-poubelle (1) étant dépourvu de soudure de fond.

10. Sac-poubelle (1) selon l'une quelconque des revendications précédentes, la première portion (2) de film plastique et la deuxième portion (3) de film plastique étant définies par un même film plastique, ledit film plastique étant de préférence replié sur lui-même le long d'une ligne de pliure (90) de manière à ce que la première portion (2) de film plastique et la deuxième portion (3) de film plastique se trouvent de part et d'autre de la ligne de pliure (90), la ligne de pliure (90) constituant de préférence le fond (9) du sac-poubelle (1).

11. Sac-poubelle (1) selon l'une quelconque des revendications précédentes, le lien détachable (10) présentant une largeur (1) inférieure ou égale à 10 mm, préférentiellement comprise entre 7 mm et 9 mm, plus préférentiellement comprise entre 7,2 mm et 8,8 mm, encore plus préférentiellement comprise entre 7,4 mm et 8,6 mm.

12. Sac-poubelle (1) selon l'une quelconque des revendications précédentes, le lien détachable (10) présentant une longueur (L) égale à la largeur du sac-poubelle (1).

13. Rouleau de sacs-poubelle (1) à lien détachable (10) selon l'une quelconque des revendications précédentes.

14. Rouleau de sacs-poubelle (1) selon la revendication 13, les sacs-poubelle (1) étant prédécoupés et enroulés autour d'un axe parallèle aux lignes de soudure latérale (4, 5) des sacs-poubelle (1) de manière à former un rouleau continu de sacs-poubelle (1) prédécoupés, ou les sacs-poubelle (1) étant détachés les uns des autres et enroulés autour d'un axe parallèle aux lignes de soudure latérale (4, 5) des sacs-poubelle (1) de manière à ce que les sacs-poubelles (1) se chevauchent au sein du rouleau.

15. Procédé de fabrication d'un sac-poubelle (1) à lien détachable (10) selon l'une quelconque des revendications 1 à 12, le procédé comportant les étapes consistant à :
a) disposer d'un film plastique sous forme d'une demi-gaine, le film plastique comportant :
- une ligne de pliure,
- une première portion et une deuxième portion, séparées par la ligne de pliure, le film plastique étant replié sur lui-même le long de la ligne de pliure de manière à ce que la première portion et la deuxième portion se recouvrent, notamment totalement,
b) positionner le lien détachable entre la première portion et la deuxième portion du film plastique au niveau d'une première ligne de soudure latérale, de préférence perpendiculaire à la ligne de pliure du film plastique,
c) réaliser une soudure le long de la première ligne de soudure latérale de manière à, d'une part, souder le lien détachable à la première portion et à la deuxième portion, et d'autre part, souder la première portion à la deuxième portion formant ainsi un premier bord latéral du sac-poubelle,
d) étendre le lien détachable de la première ligne de soudure latérale à une deuxième ligne de soudure latérale, de préférence distincte et parallèle à la première ligne de soudure latérale, entre la première portion et la deuxième portion du film plastique, de préférence dans une direction parallèle à la ligne de pliure,
e) réaliser une soudure le long de la deuxième ligne de soudure latérale de manière à, d'une part, souder le lien détachable à la première portion et à la deuxième portion, et d'autre part, souder la première portion à la deuxième portion formant ainsi un deuxième bord latéral du sac-poubelle.
